# FASCICULE DE BREVET EUROPEEN

(11) **EP 0 144 266 B1**
(45) Date de publication et mention de la délivrance du brevet: **09.09.1987**
(21) Numéro de dépôt: 84402428.1
(22) Date de dépôt: 28.11.1984
(51) Int. Cl.: B65B 11/04, B65B 9/02

(54) **Dispositif permettant d'envelopper une charge avec un film de matière plastique étirable**
Vorrichtung zum Umhüllen einer Last mit einer dehnbaren Kunststoffolie
Device for wrapping a load with a stretchable plastic film

(30) Priorité: 01.12.1983 FR 8319205
(43) Date de publication de la demande: 12.06.1985
(73) Titulaire: EMCO INTERNATIONAL Société dite:, F-73100 Aix les Bains (FR)
(72) Inventeur: Begnatborde, Jean-Philippe, F-73000 Chambery (FR)
(74) Mandataire: Armengaud Ainé, Alain

## Description

La présente invention concerne un dispositif permettant d'envelopper une charge avec un film de matière plastique étirable.

Le brevet US-3 589 091 décrit déjà un procédé et un dispositif dans lesquels on soumet le film de matière plastique étirable, avant son utilisation, à un préétirage en le faisant passer successivement à travers deux paires de rouleaux tangents l'un à l'autre, la seconde paire de rouleaux, située en aval dans le sens du défilement du film, étant entraînée en rotation à une vitesse périphérique supérieure à celle des rouleaux de la première paire située en amont. Le film ainsi préétiré est ensuite entraîné dans la même direction que la charge à emballer, à une vitesse égale à celle du déplacement de la charge. Il est également prévu, dans ce brevet, de souder et de couper le film entre deux charges emballées consécutives.

Un tel procédé présente l'inconvénient que l'extrémité du film est entraînée, après le préétirage, par des doigts ou des barres de soudage, ce qui oblige à alimenter sans interruption la machine en charges ou produits, sous peine de former continuellement des bandeaux de film, même s'il n'y a pas de produit à emballer. De plus, le rapport entre le périmètre du produit à emballer et la quantité de film débité est figé, car l'entraînement du film est lié à l'entraînement du produit par liaison mécanique, et les deux entraînements se font à la même vitesse. La machine suivant le brevet US-3 589 091 est donc liée à un type de produit bien déterminé. Enfin, par suite de ce procédé, la soudure doit toujours se faire au milieu de la largeur de la charge ou du produit à emballer.

On connaît également, ainsi qu'il est décrit dans le brevet FR-2 281 275, un procédé et un dispositif permettant d'envelopper une charge avec un film préalablement étiré, par l'intermédiaire de deux paires de rouleaux tournant à des vitesses différentes. Dans ce procédé, soit on tire le film à une vitesse inférieure ou égale à la vitesse de sortie du dispositif étireur, soit on déplace la charge à une vitesse inférieure ou égale à la vitesse du film à la sortie du dispositif étireur.

Un tel procédé a pour inconvénient de limiter l'utilisation des films, car on étire systématiquement le film à un taux supérieur à celui auquel ce film sera utilisé, et de ne pas tenir compte de la forme particulière des produits ou charges à emballer, qui sont le plus souvent rectangulaires : par exemple, on ne tient pas compte des angles des palettes et des coins ou arêtes des fardeaux.

On connaît enfin (DE-A-3 150 627) un dispositif pour envelopper une charge avec un film de matière plastique étirable, selon lequel on détecte les variations de tension du film étirable de façon à maintenir constante la tension entre la charge et le galet donnant la tension, ce qui permet d'éviter toute tension excessive du film étirable sur une charge irrégulière. Cette installation ne permet pas de corriger la quantité de film étirable débitée pour qu'elle reste égale à la quantité nécessaire pour envelopper la charge.

La présente invention vise à remédier à ces inconvénients en procurant une installation de conception particulièrement simple, permettant d'asservir la quantité de film débitée à la quantité de film qu'on a besoin d'utiliser, pour chaque charge, de manière à ne délivrer que la quantité de film réellement nécessaire à l'emballage de la charge à emballer, cet asservissement se faisant sans aucune interaction sur le pourcentage d'étirage du film, qui est totalement indépendant.

L'invention concerne, en conséquence, une installation permettant d'envelopper une charge avec un film de matière plastique préétiré, en asservissant la quantité de film débité à la quantité de film nécessaire à l'emballage de la charge, qui comprend au moins une bobine de film étirable et au moins un dispositif d'étirage disposé entre cette bobine et la charge à envelopper, caractérisée en ce qu'elle comporte des moyens pour mesurer à chaque instant la quantité de film préétiré utilisée pour constituer l'enveloppe de la charge et la quantité de film préétiré débitée à la sortie du dispositif d'étirage, et des moyens pour comparer cette quantité de film réellement utilisée à la quantité de film préétiré qui est débitée, la sortie de ces moyens de comparaison étant connectée à un dispositif de commande de l'alimentation du ou des moteurs d'entraînement de chaque dispositif d'étirage, de manière à corriger, au fur et à mesure de l'avancement de l'opération d'enveloppement de la charge, la quantité de film préétiré débitée, pour qu'elle reste égale à la quantité de film utilisée pour constituer l'enveloppe de la charge, sans intervention sur l'étirage du film.

L'invention peut être mise en oeuvre effectivement soit par mesure directe du métrage de film utilisé à chaque instant, à partir du début de l'opération d'emballage, pour constituer l'enveloppe de la charge, et par comparaison de ce métrage avec le métrage de film débité pendant le même intervalle de temps, soit par mesure de la différence de métrage entre le film utilisé et le film débité, soit encore par mesure et comparaison des vitesses d'utilisation et de débit du film préétiré.

On décrira ci-après, à titre d'exemples non limitatifs, diverses formes d'exécution de la présente invention, en référence au dessin annexé, sur lequel :
la Figure 1 est un schéma synoptique d'une installation d'emballage suivant l'invention utilisant une seule bobine de film ;
la Figure 2 est un schéma synoptique d'une variante d'exécution d'une installation utilisant deux bobines de film.

L'installation représentée schématiquement sur la Figure 1 est destinée à envelopper une charge 1, telle qu'une charge sur palette ou tout autre fardeau, au moyen d'un film de matière plastique étirable 2, débité à partir d'une bobine 3, d'axe horizontal ou vertical. L'enveloppement de la charge 1 s'effectue en faisant tourner cette dernière autour d'un axe 4 parallèle à celui de la bobine 3, c'est-à-dire horizontal ou vertical. Le film débité à partir de la bobine 3 passe à travers un dispositif de préétirage 5, de tout type connu, lequel est constitué de deux paires de rouleaux tangents entre lesquels passe le film, à savoir, une première paire de rouleaux amont 6, et une seconde paire de rouleaux aval 7, respectivement entraînés en rotation par des moteurs 8 et 9. La vitesse de rotation des rouleaux aval 7, entraînés par le moteur 9, est choisie supérieure à celle des rouleaux amont 6 entraînés par le moteur 8, de manière à étirer longitudinalement le film. Le taux d'étirage du film, qui sort du dispositif de préétirage 5 à la vitesse V₁, dépend donc du rapport des vitesses de rotation des moteurs 8 et 9.

Une fois ce préétirage effectué, le film 2, qui se déplace à la vitesse V₁, passe sur un dispositif d'accumulation de film 11, de tout type connu, constitué par exemple par un pantin articulé, ou bien par un jeu de rouleaux. Le film 2 passe ensuite sur un rouleau de renvoi 12, de position fixe, à partir duquel il est dévié en direction de la surface latérale de la charge 1, sur laquelle il est appliqué à une vitesse d'utilisation V₂.

L'installation suivant l'invention met en oeuvre des capteurs de vitesse 13 et 14 qui sont associés, respectivement, aux rouleaux étireurs aval 7 et au rouleau de renvoi 12, pour mesurer par la vitesse V₁ de débit du film étiré, et, d'autre part, la vitesse V₂ d'utilisation du film, cette dernière variant notamment suivant la forme des charges à emballer. Les capteurs de vitesse 13.14 délivrent, à leur sortie, des signaux analogiques ou numériques représentant respectivement les vitesses V, et V_{Z}, et ces signaux sont appliqués aux deux entrées d'un comparateur 15, dont la sortie est connectée à des dispositifs d'alimentation des moteurs d'entraînement respectifs 8 et 9. La boucle de régulation ainsi constituée permet d'asservir la vitesse V₁ de débit du film étiré à la vitesse d'utilisation effective V₂. En effet, le comparateur 15 détecte toute différence, positive ou négative, entre les vitesses V₁ et V₂, et ce comparateur émet alors, à sa sortie, un signal d'erreur correspondant, qui est appliqué de manière à faire varier la vitesse de rotation du moteur 8, 9 dans le sens approprié pour maintenir toujours une relation d'égalité entre les deux vitesses V₁ et V₂.

La Figure 2 illustre une installation utilisant deux bobines de film 16, 17 d'axes horizontaux, comme il est représenté sur la Figure 2, ou verticaux. Les films 18, 19, dévidés à partir des bobines respectives 16, 17, sont préalablement étirés dans des dispositifs 21, 22, de tout type connu, par exemple semblables au dispositif 5 de la Figure 1, le rapport des vitesses de rotation des rouleaux définissant le taux d'étirage. Les deux dispositifs d'étirage 21, 22 sont couplés ensemble, de manière à obtenir, sur chacun des films élémentaires 18, 19, un taux d'étirage identique et une vitesse V, de débit de film identique. Ce couplage peut être réalisé soit mécaniquement, soit électriquement, soit hydrauliquement.

L'un des films élémentaires 18, 19, en l'occurrence le brin de film supérieur 18, dans l'exemple représenté sur la Figure 2, passe dans un dispositif d'accumulation connu 23 (par exemple, un rouleau fou, servant de pantin). Les deux films élémentaires passent également sur des rouleaux de renvoi respectifs supérieur 24 et inférieur 25, et ils sont soudés l'un à l'autre, le long d'un cordon de soudure transversal 26, de manière à former un rideau vertical. Ce soudage est réalisé par deux mâchoires de soudage 27. 28, mobiles verticalement.

Chaque produit à emballer 29, se trouvant sur un transporteur horizontal 31, est situé d'un côté du rideau de film qui s'étend verticalement, en l'occurrence à gauche de ce rideau, sur la Figure 2. Les produits à emballer, par exemple des charges sur palette, sont introduits horizontalement dans le rideau vertical constitué par les deux films 18, 19, par un poussoir mécanisé 32, à vitesse constante. La charge à emballer 29, en pénétrant dans le rideau de film, au cours de son déplacement vers la droite, utilise, pour son emballage, une quantité de film définie par son propre périmètre. De l'autre côté du rideau de film se trouve un autre transporteur horizontal 33, situé dans le même plan horizontal que le transporteur 31, et au-dessus duquel est situé un presseur de maintien 34 à mouvement vertical.

Après avoir pénétré dans le rideau vertical formé par les films 18, 19, la charge 29 passe sur le transporteur 33, situé à droite du rideau, et s'arrête en aval des mâchoires de soudage 27. 28. sous le presseur de maintien 34. Ce presseur 34 est alors abaissé, pour immobiliser la charge et éviter qu'elle ne recule. Ensuite, on rapproche verticalement l'une de l'autre les mâchoires de soudage 27, 28, qui viennent pincer entre elles et sceller les deux films élémentaires sur eux- mêmes, pour former un cordon de soudure postérieur 26a, opposé au cordon de soudure antérieur 26.

Suivant l'invention, des capteurs de vitesse 13 et 14 mesurent respectivement la vitesse V₁ de débit du film étiré et la vitesse V₂ d'utilisation du film, ces deux capteurs étant connectés, comme dans le cas de la Figure 1, aux deux entrées d'un comparateur 15, dont la sortie commande la vitesse de rotation d'un moteur 35, entraînant les deux dispositifs étireurs 21, 22.

Bien que, dans les formes d'exécution non limitatives de l'invention qui ont été décrites ci- dessus, on utilise des capteurs 13. 14 mesurant les vitesses V,, V₂, on pourrait également utiliser d'autres capteurs mesurant, soit la quantité de film utilisée dans un temps donné, soit encore la différence de métrage entre le film utilisé et le film débité.

## Revendications

1. Installation permettant d'envelopper une charge avec un film de matière plastique préétiré, en asservissant la quantité de film débité à la quantité de film nécessaire à l'emballage de la charge, qui comprend au moins une bobine de film étirable et au moins un dispositif d'étirage (5, 21, 22), disposé entre cette bobine et la charge à envelopper, caractérisée en ce qu'elle comporte des moyens (13, 14) pour mesurer à chaque instant la quantité de film préétiré utilisée pour constituer l'enveloppe de la charge et la quantité de film préétiré débitée à la sortie du dispositif d'étirage, et des moyens (15) pour comparer cette quantité de film réellement utilisée à la quantité de film préétiré qui est débitée, la sortie de ces moyens de comparaison (15) étant connectée à un dispositif de commande de l'alimentation du ou des moteurs (8, 9 ; 35) d'entraînement de chaque dispositif d'étirage, de manière à corriger, au fur et à mesure de l'avancement de l'opération d'enveloppement de la charge (1), la quantité de film préétiré débitée, pour qu'elle reste égale à la quantité de film utilisée pour constituer l'enveloppe de la charge, sans intervention sur l'étirage du film.

2. Installation suivant la revendication 1, caractérisée en ce qu'elle comporte, à la sortie du dispositif_d'étirage (5, 21), un dispositif d'accumulation de film (11, 23), et au moins un rouleau de renvoi (12, 24, 25), de position fixe, à partir duquel le film est dévié en direction de la charge (1).

3. Installation suivant l'une quelconque des revendications 1 et 2, caractérisée en ce qu'elle comporte des capteurs de vitesse (13, 14) mesurant respectivement la vitesse V₁ de débit du film, à la sortie du dispositif d'étirage (5, 21), et la vitesse V₂ d'utilisation du film pour l'enveloppement de la charge, le signal du comparateur (15) servant à faire varier la vitesse (V₁) de manière que les vitesses V₁ et V₂ soient toujours égales.

4. Installation suivant l'une quelconque des revendications 1 et 2, caractérisée en ce qu'elle comporte un capteur mesurant la quantité de film utilisée dans un temps donné.

5. Installation suivant l'une quelconque des revendications 1 et 2, caractérisée en ce qu'elle comporte un capteur mesurant la différence de métrage entre le film utilisé et le film débité, à la sortie du dispositif d'étirage (5, 21).

## Claims

1. Installation enabling a load to be wrapped with a sheet of predrawn plastic material, by regulating the quantity of sheet supplied to the quantity of sheet required for the wrapping of the load, which installation comprises at least one reel of drawable sheet and at least one drawing device (5, 21, 22), disposed between said reel and the load to be wrapped, characterized in that the installation comprises means (13, 14) for measuring, at each instant, the quantity of predrawn sheet used for making up the envelope of the load and the quantity of predrawn sheet supplied at the outlet from the drawing device, and means (15) for comparing this quantity of sheet actually used with the quantity of predrawn sheet which is supplied, the outlet from these comparison means (15) being connected to a device for controlling the supply of the motor or motors (8, 9 ; 35) for driving each drawing device, in such a manner as to correct, progressively as the operation of wrapping the load (1) proceeds, the quantity of predrawn sheet supplied so that it remains equal to the quantity of sheet used for making up the envelope of the load, without intervention upon the drawing of the sheet.

2. Installation according to Claim 1, characterized in that it comprises, at the outlet from the drawing device (5, 21), a sheet storage device (11, 23), and at least one guide roller (12, 24, 25) of fixed position, from which the sheet is guided towards the load (1).

3. Installation according to any one of Claims 1 and 2, characterized in that it comprises speed pick-ups (13, 14), measuring respectively the supply speed V, of the sheet at the outlet from the drawing device (5, 21) and the speed of use V₂ of the sheet for the wrapping of the load, the signal from the comparator (15) serving for causing the speed (V,) to be varied in such a manner that the speeds V, and V₂ are always equal.

4. installation according to any one of Claims 1 and 2, characterized in that it comprises a pick-up measuring the quantity of sheet used during a given time.

5. Installation according to any one of Claims 1 and 2, characterized in that it comprises a pick-up measuring the difference in length between the sheet used and the sheet supplied, at the outlet from the drawing device (5, 21).

## Patentansprüche

1. Vorrichtung zum Umhüllen einer Last mit einer vorgedehnten Plastikfolie, die die abgegebene Folienmenge mit der zur Verpackung der Last nötigen Folienmenge steuert und die mindestens eine Rolle einer dehnbaren Folie und mindestens eine Spannvorrichtung (5, 21, 22), die zwischen der Rolle und der zu umhüllenden Last angeordnet ist, aufweist, gekennzeichnet durch eine Einrichtung (13, 14) zur kontinuierlichen Messung der Menge der vorgedehnten Folie, die zur Umhüllung der Last verwendet wird, und der Menge der vorgedehnten Folie, die am Ausgang der Spannvorrichtung abgegeben wird, sowie durch eine Einrichtung (15) zum Vergleich der Menge der tatsächlich verwendeten Folie mit der Menge der abgegebenen vorgedehnten Folie, wobei der Ausgang der Vergleichseinrichtung (15) mit einer Vorrichtung zur Steuerung der Stromversorgung des Motors oder der Motoren (8, 9 ; 35) zum Antrieb jeder Spannvorrichtung verbunden ist, um je nach Ablauf des Umhüllungsvorganges die Menge der abgegebenen vorgedehnten Folie so zu regulieren, daß diese ohne Auswirkung auf die Dehnung der Folie gleich der Menge der Folie bleibt, die zur Umhüllung der Last (1) verwendet wird.

2. Vorrichtung nach Anspruch 1, gekennzeichnet durch einen am Ausgang der Spannvorrichtung (5, 21) angeordneten Folienspeicher (11, 23) und mindestens eine fest angebrachte Umlenkrolle (12, 24, 25), von der die Folie in Richtung der Last (1) umgelenkt wird.

3. Vorrichtung nach einem der Ansprüche 1 oder 2, gekennzeichnet durch Geschwindigkeitsaufnehmer (13, 14), die jeweils die Geschwindigkeit V₁ an der Abgabestelle der Folie am Ausgang der Spannvorrichtung (5, 21) und die Geschwindigkeit V₂ der Folie bei der Umhüllung der Last messen, wobei das Signal der Vergleichseinrichtung (15) zur Einstellung der Geschwindigkeit V, dient, so daß die Geschwindigkeiten V₁ und V₂ immer gleich sind.

4. Vorrichtung nach einem der Ansprüche 1 oder 2, gekennzeichnet durch einen Meßaufnehmer, der die in einer vorgegebenen Zeit verwendete Folienmenge mißt.

5. Vorrichtung nach einem der Ansprüche 1 oder 2, gekennzeichnet durch einen Meßaufnehmer, der den Längenunterschied zwischen der verwendeten Folie und der am Ausgang der Spannvorrichtung (5, 21) abgegebenen Folie mißt.
